# EUROPÄISCHE PATENTSCHRIFT

(11) **EP 1 722 032 B1**
(45) Veröffentlichungstag und Bekanntmachung des Hinweises auf die Patenterteilung: **20.05.2009**
(21) Anmeldenummer: 06111312.2
(22) Anmeldetag: 17.03.2006
(51) Int. Cl.: D21F 7/00, D21G 7/00

(54) **Verfahren und Vorrichtung zum Befeuchten einer Materialbahn**
Method and apparatus for humidifying a web material
Procédé et dispositif pour humidifier une bande de matériau

(30) Priorität: 14.05.2005 DE 102005022466
(43) Veröffentlichungstag der Anmeldung: 15.11.2006
(73) Patentinhaber: Voith Patent GmbH, 89522 Heidenheim (DE)
(72) Erfinder: Döling, Fabian, 40668 Meerbusch (DE)
(74) Vertreter: Kunze, Klaus

(56) Entgegenhaltungen:
- WO-A-20/04063463
- DE-A1- 4 233 992
- DE-C1- 10 157 689

## Beschreibung

Die Erfindung betrifft ein Verfahren zum Befeuchten einer Materialbahn, bei dem man ein Befeuchtungsmedium erhitzt und durch mindestens eine Düse in Richtung auf die Materialbahn ausstößt. Ferner betrifft die Erfindung eine Vorrichtung zum Befeuchten einer Materialbahn mit einer Zufuhreinrichtung für ein Befeuchtungsmedium, einer Heizeinrichtung und einer Düsenanordnung, durch die erhitztes Befeuchtungsmedium auf die Materialbahn ausstoßbar ist.

Ein derartiges Verfahren und eine derartige Vorrichtung sind beispielsweise aus DE-A-4233992 bekannt.

Die Erfindung wird im folgenden anhand einer Papierbahn beschrieben, die befeuchtet wird. Sie ist aber auch bei anderen Materialbahnen anwendbar, bei denen im Laufe der Herstellung oder der Behandlung eine Befeuchtung notwendig ist.

Ein derartiges Verfahren und eine derartige Vorrichtung sind beispielweise aus DE-A-423 3 992 bekannt.

Eine Papierbahn wird im Laufe ihrer Herstellung in der Regel satiniert, d.h. durch mindestens einen Nip geleitet, der zwischen zwei Walzen ausgebildet ist. In diesem Nip wird die Papierbahn mit erhöhtem Druck und auch mit erhöhter Temperatur beaufschlagt. Ziel dieses auch als "Satinage" bezeichneten Verfahrensschrittes ist es, die Papierbahn etwas zu verdichten, vor allem aber die Oberflächeneigenschaften der Papierbahn auf gewünschte Werte einzustellen. Dies gilt insbesondere für die Glätte und den Glanz der Papierbahn.

Um die Glätte zu verbessern, ist es bekannt, die Papierbahn vor dem Einlauf in den Nip zu befeuchten. Ein Feuchteauftrag erleichtert es, die an einer glatten und harten Walze anliegende Seite der Papierbahn zu glätten. Ein Feuchteauftrag trägt auch der Tatsache Rechnung, daß aufgrund der erhöhten Temperatur im Nip ein Teil der Feuchtigkeit wieder verlorengeht und die Papierbahn im Endstadium einen gewissen Feuchtegehalt haben sollte.

Für den Auftrag der Feuchtigkeit sind im Grunde zwei Verfahren bekannt: Man kann die Flüssigkeit, in der Regel Wasser, die aufgetragen werden soll, in einen dampfförmigen Zustand erhitzen und den Dampf dann in Richtung auf die Papierbahn ausstoßen. Der Dampf kondensiert dann an der kälteren Papierbahn. Dadurch wird einerseits Feuchtigkeit auf die Papierbahn übertragen, andererseits wird die Papierbahn auch aufgeheizt. Ein derartiges Befeuchten empfiehlt sich immer dann, wenn man mit einem "moisture-gradient"-Verfahren satinieren möchte, bei dem beim Durchlaufen des Nips die Feuchtigkeit nur in den äußeren Bereichen der Papierbahn zu finden ist. Allerdings hat der Dampfauftrag den Nachteil, daß die übertragbare Feuchtigkeitsmenge vergleichsweise gering ist.

Eine andere Vorgehensweise verwendet sogenannte Düsenfeuchter. Hier wird Flüssigkeit, in der Regel ebenfalls Wasser, durch Düsen ausgestoßen und dabei zerstäubt. Mit einem Düsenfeuchter lassen sich zwar relativ große Feuchtigkeitsmengen auf die Papierbahn aufbringen. Allerdings ist die Steuerung eines Düsenfeuchters nicht ganz einfach. Wenn die Druckverhältnisse nicht akkurat an die jeweiligen Düsen angepaßt sind, dann ergeben sich zu große oder zu kleine Tröpfchen. Zu große Tröpfchen können zu Wasserflecken auf feinem, gegebenenfalls sogar gestrichenem Papier führen. Wenn die Tröpfchen zu klein sind, dann dringen sie sehr rasch in das Innere der Papierbahn ein, so daß man kein "moisture-gradientcalendering" mehr durchführen kann. Darüber hinaus läßt sich bei einem Düsenfeuchter nur in geringem Maße Wärme mit in die Papierbahn eintragen.

Der Erfindung liegt die Aufgabe zugrunde, das Befeuchten einer Materialbahn zu verbessern.

Diese Aufgabe wird durch ein Verfahren mit den Merkmalen des Anspruchs 1 gelöst.

Die weitere Erläuterung erfolgt anhand eines Beispiels, bei dem Wasser als Befeuchtungsmedium verwendet wird. Es liegt aber auf der Hand, daß auch andere Befeuchtungsmedien verwendbar sind.

Wenn man das Befeuchtungsmedium unter einen erhöhten Druck setzt, dann bleibt es auch bei einer erhöhten Temperatur flüssig. Beispielsweise kann man Wasser in flüssiger Form bei einem Druck von 50 bar auf etwas über 260°C erhitzen, ohne daß es verdampft. Unter diesem hohen Druck und unter dieser hohen Temperatur wird das Befeuchtungsmedium dann ausgestoßen. Dabei entspannt sich die Flüssigkeit und verdampft teilweise. Es entsteht also ein Gemisch aus Dampf und siedender Flüssigkeit in Form von feinsten Tröpfchen. Dieses Gemisch wird auf die Papierbahn aufgebracht, beispielsweise mit Hilfe von Düsen. Hierbei macht man sich eine isenthalpe Zustandsänderung zunutze, d.h. die Enthalpie der Flüssigkeit verändert sich praktisch nicht. Dementsprechend wird nicht nur eine hohe Energiemenge in Form von Wärme in die Papierbahn eingetragen, sondern auch eine ausreichende Flüssigkeitsmenge. Da eine Flüssigkeit gesteuert werden muß, kann man bekannte Flüssigkeitsdosierventile verwenden. Flüssigkeiten lassen sich einfacher dosieren als Dampf oder Gase. Damit ergibt sich eine kostengünstige Vorgehensweise.

Hierbei erhitzt man das Befeuchtungsmedium auf eine Temperatur im Bereich von 120°C bis 300°C. Bei derartigen Temperaturen sind die Drücke noch beherrschbar. Etwa ab 120°C lassen sich die erfindungsgemäßen Vorteile realisieren.

Ferner bringt man das Befeuchtungsmedium auf einen Druck von mindestens 10 bar, insbesondere auf einen Druck im Bereich von 10 bis 100 bar. In jedem Fall wird die Temperatur nur so hoch gewählt, daß die Flüssigkeit noch in flüssiger Form verbleibt. Sie entspannt sich dann erst beim Ausstoßen in Richtung auf die Materialbahn.

Vorzugsweise bringt man das Befeuchtungsmedium in flüssiger Form auf den erhöhten Druck und erhitzt es dann. Dies ist eine einfache Form der Handhabung. Es ist leichter, eine Flüssigkeit unter Druck in flüssiger Form zu halten als einen Dampf wieder so zu verdichten, daß er flüssig wird.

Vorzugsweise verwendet man eine Pumpe, um den erhöhten Druck zu erzeugen. Eine Pumpe ist ein ausgereiftes Bauelement, das in vielen Formen zur Verfügung steht. Hohe Drücke lassen sich ohne weiteres erzeugen.

Vorzugsweise stellt man ein Verhältnis von flüssiger und gasförmiger Phase des Befeuchtungsmediums durch eine Veränderung des Drucks ein. Bei dem obengenannten Beispiel, bei dem das Wasser unter 50 bar steht, bei dem es eine Verdampfungstemperatur von etwa 263°C hat, entstehen bei der Entspannung auf den Druck der Umgebungsatmosphäre (1 bar) etwa 35 % feinste hochtemperierte Wasserpartikel und 65 % Sattdampf. Die genauen Verhältnisse kann man aus einem t, s-Diagramm des Wassers ablesen.

Die Aufgabe wird durch eine Vorrichtung mit den Merkmalen des Anspruchs 6 gelöst.

Mit der Druckerhöhungseinrichtung wird die Flüssigkeit, die der Vorrichtung zugeführt worden ist, auf einen erhöhten Druck gebracht. Dies hat den Vorteil, daß die Zufuhr der Flüssigkeit ansonsten unverändert belassen werden kann. Die Druckerhöhung führt dann dazu, daß die Flüssigkeit bis zum Ausstoßen tatsächlich in flüssiger Form ist, auch wenn sie durch die Heizeinrichtung auf eine relativ hohe Temperatur gebracht worden ist.

Vorzugsweise ist die Druckerhöhungseinrichtung als Pumpe ausgebildet. Mit einer Pumpe ist die Druckerhöhung einer Flüssigkeit problemlos durchzuführen.

Hierbei ist bevorzugt, daß die Druckerhöhungseinrichtung zwischen der Zufuhreinrichtung und der Heizeinrichtung angeordnet ist. Man bringt also die Flüssigkeit in flüssiger Form auf den erhöhten Druck, so daß man nur ein relativ kleines Volumen für die Flüssigkeit benötigt.

Vorzugsweise ist die Druckerhöhungseinrichtung zumindest im Hinblick auf die Höhe eines Ausgabedrucks steuerbar. Durch die Höhe des Drucks läßt sich das Verhältnis einstellen, das sich beim Ausstoßen der Flüssigkeit zwischen der Dampfphase und der Flüssigkeitsphase, in der die Flüssigkeit in Tröpfchenform vorliegt, einstellt. Je höher der Druck ist, desto mehr Flüssigkeit wird ausgestoßen.

Vorzugsweise weist die Düsenanordnung mindestens eine Düse auf, der ein Ventil zugeordnet ist. Mit dem Ventil kann die Flüssigkeitsmenge gesteuert werden, die ausgestoßen wird. Da immer noch eine Flüssigkeit gesteuert wird, kann das Ventil als Flüssigkeitsdosierventil ausgebildet sein. Dies erlaubt eine relativ einfache Konstruktion.

Vorzugsweise ist der Düse eine Druckminderungsstufe zugeordnet. Man kann also für jede Düse den Druck einstellen, mit dem die Flüssigkeit ansteht. Damit ist es im Grunde für jede Düse möglich, das Verhältnis von Dampf- zu Flüssigkeitsphase einzustellen. Man kann also in weiten Bereichen wählen, ob man mehr Flüssigkeit oder mehr Dampf auf die Materialbahn auftragen möchte.

Hierbei ist bevorzugt, daß das Ventil die Druckminderungsstufe aufweist. Dies hält den baulichen Aufwand klein.

Auch ist von Vorteil, wenn das Ventil als Nadelventil oder Puls-Weiten-moduliertes Einspritzventil ausgebildet ist. In beiden Ausführungsformen läßt sich auf einfache Weise eine relativ genaue Dosierung der Flüssigkeit realisieren.

Die Erfindung wird im folgenden anhand eines bevorzugten Ausführungsbeispiels in Verbindung mit der Zeichnung beschrieben. Hierin zeigen:
- Fig. 1: eine schematische Darstellung einer Befeuchtungseinrichtung und
- Fig. 2: ein Diagramm zur Erläuterung der Erfindung.

Fig. 1 zeigt schematisch eine Vorrichtung 1 zum Befeuchten einer Materialbahn 2, die unter der Vorrichtung hindurchgeführt wird.

Die Vorrichtung weist einen Feuchter 3 auf, der im Grunde als herkömmlicher Düsenfeuchter ausgebildet sein kann. Allerdings benötigt er, wie weiter unten erläutert werden wird, eine erhöhte Druckfestigkeit.

Der Feuchter 3 weist eine Vielzahl von schematisch dargestellten Düsen 4 auf, die in Richtung auf die Materialbahn 2 gerichtet sind. Jede Düse 4 ist mit einem Ventil 5 verbunden, das über eine nur schematisch dargestellte Steuereinrichtung 6 ansteuerbar ist. Die Steuereinrichtung 6 steuert natürlich alle Ventile an, auch wenn dies aus Gründen der Übersicht so nicht dargestellt ist. Die Materialbahn kann aufgrund der vielen Ventile 5 quer zu ihrer Laufrichtung zonenweise unterschiedlich befeuchtet werden.

Eine Flüssigkeit, beispielsweise Wasser, wird über eine Zufuhreinrichtung 7 zugeführt. Bei der Zufuhreinrichtung 7 kann es sich im einfachsten Fall um einen Wasseranschluß eines Versorgungsnetzes handeln. In der Regel wird die Zufuhreinrichtung aber noch eine Aufbereitungsstufe enthalten, in der beispielsweise das Wasser entkalkt und/oder auf einen vorbestimmten pH-Wert eingestellt wird.

Die Zufuhreinrichtung 7 ist mit einer Pumpe 8 verbunden, die die zugeführte Flüssigkeit auf einen erhöhten Druck bringt. Dieser Druck liegt vorzugsweise im Bereich von 10 bis 100 bar. Die Pumpe 8 wirkt also als Druckerhöhungseinrichtung. Sie ist im Hinblick auf ihren abgegebenen Druck durch die Steuereinrichtung 6 steuerbar.

Die auf den erhöhten Druck gebrachte Flüssigkeit wird über eine druckfeste Leitung 9 einer Heizeinrichtung 10 zugeführt. Die Heizeinrichtung kann die unter Druck stehende Flüssigkeit erhitzen, ohne daß sie verdampft. Mit anderen Worten bleibt die Flüssigkeit in flüssiger Form. Die Heizeinrichtung 10 ist hier beispielhaft als Wärmetauscher ausgebildet, dem über eine Zufuhrleitung 11 Thermoöl zugeführt und von dem über eine Abführleitung 12 abgeführt wird. Es ist aber auch möglich, die Heizeinrichtung mit elektrischer Energie oder mit Gas zu beheizen.

Die Temperatur der Flüssigkeit kann durch die Heizeinrichtung 10 in Abhängigkeit vom Druck eingestellt werden, den die Pumpe 8 liefert. Beispielsweise läßt sich bei einem Druck von 50 bar die Temperatur der Flüssigkeit auf etwa 260°C erhöhen, ohne daß das Wasser verdampft.

Über eine weitere druckfeste Leitung 13 wird die erhitzte und unter hohem Druck stehende Flüssigkeit dem Feuchter 3 zugeführt. Aus der Leitung 13 zweigen Zweigleitungen 14 zu den Ventilen 5 ab.

Wie oben erläutert, dienen die Ventile 5 hauptsächlich dazu, die Menge an Flüssigkeit zu steuern, die aus der zugeordneten Düse 5 ausgestoßen wird. Hierzu kann jedes Ventil 5 als Flüssigkeitsdosierventil ausgebildet sein, beispielsweise als Nadelventil oder als ein Puls-Weiten-moduliertes Einspritzventil. Daneben ist es aber auch möglich, daß das Ventil 5 eine Druckminderungsfunktion hat, so daß der Druck der Flüssigkeit, die einer einzelnen Düse 4 zugeführt wird, in gewissen Grenzen noch veränderbar ist.

Wenn man nun die unter hohem Druck stehende Flüssigkeit mit ihrer hohen Temperatur aus den Düsen 4 ausstößt, dann entspannt sich die Flüssigkeit und verdampft teilweise. Dabei wird die Flüssigkeit durch die Ventile 5 auf Umgebungsdruck (1 bar) gedrosselt, wobei sich eine isenthalpe Zustandsänderung ergibt (H = konstant). Dabei entsteht ein Gemisch aus Wasserdampf und siedender Flüssigkeit in Form von feinsten Tröpfchen. Beide Phasen haben einen Zustand mit 1 bar und 100°C. Dieses Gemisch wird nun auf die Papierbahn aufgebracht.

Dieser Vorgang soll anhand von Fig. 2 erläutert werden. Mit einer durchgezogenen Linie sind Kurven konstanten Druckes dargestellt, mit einer gestrichelten Linie sind Kurven konstanten Volumens dargestellt und mit strichpunktierten Linien sind Kurven gleicher Enthalpie dargestellt. Eine dickere durchgezogene Linie gibt den Temperatur-Entropie-Verlauf von Wasser wieder.

Ein Punkt A bildet beispielsweise den Siedepunkt. Das Wasser hat hier eine Temperatur von 100°C und einen Druck von 1 bar.

Wenn man hingegen das Wasser unter einem Druck von 50 bar auf eine Temperatur von etwa 260°C erhitzt, dann erhält man einen Punkt B, bei dem das Wasser gerade noch in flüssiger Phase ist. Wenn man das Wasser in diesem Zustand auf einen Druck von 1 bar entspannt (gestrichelte Linie mit Pfeil), dann ergibt sich bei einem Druck von 1 bar ein Anteil X der flüssigen Phase und ein Anteil Y der Sattdampf-Phase. Durch eine Veränderung der Temperatur und des Drucks in der Leitung 13 läßt sich das Verhältnis von X zu Y in gewissen Grenzen verändern. Das Massenverhältnis von Dampf zu flüssigem Wasser kann also sehr einfach über den Druck in der Heizeinrichtung 10 eingestellt werden. Die Siedetemperatur ist direkt vom eingestellten Druck abhängig.

Aus den Düsen 4 wird also ein Strahl 15 ausgestoßen, der feinste Wassertröpfchen in einer Dampfatmosphäre enthält. Der Strahl 15 ist also als Aerosol-Nebel ausgebildet. Bei der Expansion des Wassers ins Naßdampfgebiet platzen die Tropfen aufgrund der stoßartigen Verdampfung in feinste Tröpfchen auf.

Über die siedenden Wassertropfen (sie haben eine Temperatur von 100°C) wird viel Wärmeenergie in die Papierbahn eingetragen.

Mit Hilfe der Dosierventile 5 ist eine einfache Zonensteuerung realisierbar.

## Patentansprüche

1. Verfahren zum Befeuchten einer Materialbahn (2), bei dem man ein Befeuchtungsmedium erhitzt und durch mindestens eine Düse (4) in Richtung auf die Materialbahn (2) ausstößt, **dadurch gekennzeichnet, daß** man das Befeuchtungsmedium auf eine Temperatur im Bereich von 120°C bis 300°C erhitzt und bis zum Ausstoßen durch einen erhöhten Druck von mindestens 10 bar in flüssiger Form hält.

2. Verfahren nach Anspruch 1, **dadurch gekennzeichnet, daß** man das Befeuchtungsmedium auf einen Druck im Bereich von 10 bis 100 bar bringt.

3. Verfahren nach Anspruch 1 oder 2, **dadurch gekennzeichnet, daß** man das Befeuchtungsmedium in flüssiger Form auf den erhöhten Druck bringt und dann erhitzt.

4. Verfahren nach einem der Ansprüche 1 bis 3, **dadurch gekennzeichnet, daß** man eine Pumpe (8) verwendet, um den erhöhten Druck zu erzeugen.

5. Verfahren nach einem der Ansprüche 1 bis 4, **dadurch gekennzeichnet, daß** man ein Verhältnis von flüssiger und gasförmiger Phase des Befeuchtungsmediums durch eine Veränderung des Drucks einstellt.

6. Vorrichtung zum Befeuchten einer Materialbahn mit einer Zufuhreinrichtung (7) für ein Befeuchtungsmedium, einer Heizeinrichtung (10) und einer Düsenanordnung, durch die das durch die Heizeinrichtung (10) erhitzte Befeuchtungsmedium auf die Materialbahn ausstoßbar ist, **dadurch gekennzeichnet, daß** die Heizeinrichtung (10) das Befeuchtungsmedium auf eine Temperatur im Bereich von 120°C bis 300°C erhitzt und zwischen der Zufuhreinrichtung (7) und der Düsenanordnung (4) eine Druckerhöhungseinrichtung (8) angeordnet ist, welche das Befeuchtungsmedium bis zum Ausstoßen durch einen erhöhten Druck von mindestens 10 bar in flüssiger Form hält.

7. Vorrichtung nach Anspruch 6, **dadurch gekennzeichnet, daß** die Druckerhöhungseinrichtung (8) als Pumpe ausgebildet ist.

8. Vorrichtung nach Anspruch 6 oder 7, **dadurch gekennzeichnet, daß** die Druckerhöhungseinrichtung (8) zwischen der Zufuhreinrichtung (7) und der Heizeinrichtung (10) angeordnet ist.

9. Vorrichtung nach einem der Ansprüche 6 bis 8, **dadurch gekennzeichnet, daß** die Druckerhöhungseinrichtung (8) zumindest im Hinblick auf die Höhe eines Ausgabedrucks steuerbar ist.

10. Vorrichtung nach einem der Ansprüche 6 bis 9, **dadurch gekennzeichnet, daß** die Düsenanordnung (4) mindestens eine Düse aufweist, der ein Ventil (5) zugeordnet ist.

11. Vorrichtung nach Anspruch 10, **dadurch gekennzeichnet, daß** der Düse (4) eine Druckminderungsstufe zugeordnet ist.

12. Vorrichtung nach Anspruch 11, **dadurch gekennzeichnet, daß** das Ventil (5) die Druckminderungsstufe aufweist.

13. Vorrichtung nach einem der Ansprüche 10 bis 12, **dadurch gekennzeichnet, daß** das Ventil (5) als Nadelventil oder Puls-Weiten-moduliertes Einspritzventil ausgebildet ist.

## Claims

1. Method for moistening a material web (2), in which a moistening medium is heated and is ejected in the direction of the material web (2) through at least one nozzle (4), **characterized in that** the moistening medium is heated to a temperature in the range from 120°C to 300°C and is kept in liquid form by an elevated pressure of at least 10 bar until it is ejected.

2. Method according to Claim 1, **characterized in that** the moistening medium is brought to a pressure in the range from 10 to 100 bar.

3. Method according to Claim 1 or 2, **characterized in that** the moistening medium is brought to the elevated pressure in liquid form and is then heated.

4. Method according to one of Claims 1 to 3, **characterized in that** use is made of a pump (8) in order to generate the elevated pressure.

5. Method according to one of Claims 1 to 4, **characterized in that** a ratio of liquid and gaseous phase of the moistening medium is set by varying the pressure.

6. Apparatus for moistening a material web, having a feed device (7) for a moistening medium, a heating device (10) and a nozzle arrangement, through which the moistening medium heated by the heating device (10) can be ejected onto the material web, **characterized in that** the heating device (10) heats the moistening medium to a temperature in the range from 120°C to 300°C and, between the feed device (7) and the nozzle arrangement (4), there is arranged a pressure increasing device (8), which keeps the moistening medium in liquid form by means of an elevated pressure of at least 10 bar until it is expelled.

7. Apparatus according to Claim 6, **characterized in that** the pressure increasing device (8) is formed as a pump.

8. Apparatus according to Claim 6 or 7, **characterized in that** the pressure increasing device (8) is arranged between the feed device (7) and the heating device (10).

9. Apparatus according to one of Claims 6 to 8, **characterized in that** the pressure increasing device (8) can be controlled, at least with respect to the level of a discharge pressure.

10. Apparatus according to one of Claims 6 to 9, **characterized in that** the nozzle arrangement (4) has at least one nozzle, which is assigned a valve (5).

11. Apparatus according to Claim 10, **characterized in that** the nozzle (4) is assigned a pressure reducing stage.

12. Apparatus according to Claim 11, **characterized in that** the valve (5) has the pressure reducing stage.

13. Apparatus according to one of Claims 10 to 12, **characterized in that** the valve (5) is formed as a needle valve or a pulse-width-modulated injection valve.

## Revendications

1. Procédé pour humidifier une bande de matériau (2), dans lequel on chauffe un fluide d'humidification et on l'éjecte au moyen d'un moins une buse (4) en direction de la bande de matériau (2), **caractérisé en ce que** l'on chauffe le fluide d'humidification à une température comprise dans la plage de 120°C à 300°C et on le maintient sous forme liquide sous une pression accrue d'au moins 10 bars jusqu'à son éjection.

2. Procédé selon la revendication 1, **caractérisé en ce que** l'on porte le fluide d'humidification à une pression comprise dans la plage de 10 à 100 bars.

3. Procédé selon la revendication 1 ou 2, **caractérisé en ce que** l'on porte le fluide d'humidification à la pression accrue sous forme liquide et on le chauffe ensuite.

4. Procédé selon l'une quelconque des revendications 1 à 3, **caractérisé en ce que** l'on utilise une pompe (8) pour produire la pression accrue.

5. Procédé selon l'une quelconque des revendications 1 à 4, **caractérisé en ce que** l'on règle une proportion entre la phase liquide et la phase gazeuse du fluide d'humidification par une variation de la pression.

6. Dispositif pour humidifier une bande de matériau, avec un dispositif d'alimentation (7) pour un fluide d'humidification, un dispositif de chauffage (10) et un agencement de buses, par lequel le fluide d'humidification chauffé par le dispositif de chauffage (10) peut être éjecté sur la bande de matériau, **caractérisé en ce que** le dispositif de chauffage (10) chauffe le fluide d'humidification à une température comprise dans la plage de 120°C à 300°C et il comprend, entre le dispositif d'alimentation (7) et l'agencement de buses (4), un dispositif d'augmentation de la pression (8), qui maintient le fluide d'humidification sous forme liquide sous une pression accrue d'au moins 10 bars jusqu'à son éjection.

7. Dispositif selon la revendication 6, **caractérisé en ce que** le dispositif d'augmentation de la pression (8) est réalisé sous forme de pompe.

8. Dispositif selon la revendication 6 ou 7, **caractérisé en ce que** le dispositif d'augmentation de la pression (8) est disposé entre le dispositif d'alimentation (7) et le dispositif de chauffage (10).

9. Dispositif selon l'un quelconque des revendications 6 à 8, **caractérisé en ce que** le dispositif d'augmentation de la pression (8) peut être commandé au moins en ce qui concerne la hauteur d'une pression d'éjection.

10. Dispositif selon l'une quelconque des revendications 6 à 9, **caractérisé en ce que** l'agencement de buses (4) comprend au moins une buse, à laquelle une soupape (5) est associée.

11. Dispositif selon la revendication 10, **caractérisé en ce qu'**un étage de réduction de pression est associé à la buse (4).

12. Dispositif selon la revendication 11, **caractérisé en ce que** la soupape (5) comprend l'étage de réduction de pression.

13. Dispositif selon l'une quelconque des revendications 10 à 12, **caractérisé en ce que** la soupape (5) est réalisée sous la forme d'une soupape à pointeau ou d'un injecteur modulé en largeur d'impulsion.
